# FASCICULE DE BREVET EUROPEEN

(11) **EP 3 615 409 B1**
(45) Date de publication et mention de la délivrance du brevet: **20.04.2022**
(21) Numéro de dépôt: 18724967.7
(22) Date de dépôt: 24.04.2018
(51) Int. Cl.: B63B 1/06

(54) **NAVIRE DE SURFACE À PROPULSION MÉCANIQUE MOTORISÉE À COQUE FUSIFORME ET QUILLE LESTÉE**
OBERFLÄCHENSCHIFF MIT MOTORISIERTEM MECHANISCHEM ANTRIEB MIT SPINDELFÖRMIGEM SCHIFFSKÖRPER UND BALLASTKIEL
SURFACE VESSEL WITH MOTORISED MECHANICAL PROPULSION HAVING A FUSIFORM HULL AND BALLASTED KEEL

(30) Priorité: 27.04.2017 FR 1753690
(43) Date de publication de la demande: 04.03.2020
(73) Titulaire: Ixblue, 78100 Saint-Germain-en-Laye (FR)
(72) Inventeur: GRALL, Sébastien, 13400 Aubagne (FR)
(74) Mandataire: Jacobacci Coralis Harle
(86) Numéro de dépôt international: PCT/FR2018/051026
(87) Numéro de publication internationale: WO 2018/197804

(56) Documents cités:
- ES-A1- 2 528 566
- JP-A- 2013 035 361
- US-A- 5 860 381
- US-A1- 2007 051 292
- US-A1- 2014 261 126
- US-A1- 2015 210 359
- US-B1- 8 154 953

## Description

### DOMAINE TECHNIQUE AUQUEL SE RAPPORTE L'INVENTION

La présente invention concerne de manière générale le domaine des navires de surface. Elle concerne plus particulièrement un navire de surface à propulsion mécanique motorisée à coque fusiforme et quille lestée. Le navire est plus particulièrement destiné à la réalisation d'un drone utilisé dans des opérations de mesures sous-marines et en particulier par sonars et/ou sondeurs.

### ARRIERE-PLAN TECHNOLOGIQUE

On connaît des navires de surface destinés à des opérations de mesures sous-marines par sonars et/ou sondeurs. Ils comportent en général des équipements sonars et/ou sondeurs disposés sous la coque, notamment dans des bulbes de la coque, et pour le reste ce sont des navires classiques à équipage à bord.

On connait également les documents suivants avec US2014/261126 divulguant un navire autonome, sans équipage, à propulsion par le vent grâce à une aile érigée sur le navire. Le document US 2015/210359 qui divulgue un engin de surface pouvant aussi se déplacer en tant qu'engin submersible, et en activité de surface, c'est une aile qui le fait avancer grâce au vent. Ces documents ne donnent pas d'indication précise sur les dimensions et performances de ces engins. Le document JP 2013 035 361 divulgue un navire éolien qui n'est pas destiné à se déplacer à des vitesses élevées et qui a un but totalement différent de celui du navire de la présente demande. On connait aussi les documents US 8 154 953 B1, ES 2 528 566 A1, US 2007/051292 A1 et US 5 860 381.

### OBJET DE L'INVENTION

La présente invention propose un navire spécialement dédié à des mesures sous-marines et qui peut être utilisé en tant que drone autonome, avec ou sans équipage ou pilote à bord, télécommandé et/ou préprogrammé pour sa course et ses évolutions.

Plus particulièrement, on propose selon l'invention un navire selon la revendication 1.

D'autres caractéristiques non limitatives et avantageuses du navire conforme à l'invention, prises individuellement ou selon toutes les combinaisons techniquement possibles, sont les suivantes :
- le navire est un drone comportant des équipements de navigation informatiques télécommandés et/ou préprogrammés,
- le navire est sans pilote à bord,
- la propulsion mécanique motorisée est mixte, au moins un moteur à combustion interne actionnant au moins un générateur électrique qui à son tour alimente au moins un moteur électrique actionnant directement une ou plusieurs hélices ou une ou plusieurs turbines, le moteur à combustion interne actionnant donc indirectement une ou plusieurs hélices ou une ou plusieurs turbines,
- dans le cas d'une propulsion mécanique motorisée par moteur électrique, le navire comporte en outre des batteries rechargeables stockant de l'énergie électrique destinée au(x) moteur(s) électrique(s) actionnant directement une ou plusieurs hélices ou une ou plusieurs turbines,
- le navire comporte sur son pont des cellules photovoltaïques destinées à recharger les batteries rechargeables,
- le navire est destiné à réaliser des mesures acoustiques et il comporte des systèmes de mesures acoustiques comportant des transducteurs d'émission et de réception d'ondes acoustiques, et au moins les transducteurs d'émission et de réception d'ondes acoustiques sont disposés dans le bulbe de la quille,
- le navire comporte une centrale de mesure d'attitude comportant des capteurs de mesure d'attitude et au moins des capteurs de mesure d'attitude sont disposés dans le bulbe de la quille,
- la quille est interchangeable,
- la quille est réglable en hauteur sous la coque afin de pouvoir régler la profondeur du bulbe par rapport à la coque,
- la coque fait office de flotteur,
- la partie de liaison de la quille a une longueur sensiblement identique sur toute sa hauteur,
- la partie de liaison de la quille a une largeur maximale sensiblement identique sur toute sa hauteur,
- le rapport de la largeur maximale de la partie de liaison sur la largeur maximale du bulbe est compris entre 0,05 et 0,5.

### DESCRIPTION DETAILLEE D'UN EXEMPLE DE RÉALISATION

La description qui va suivre en regard des dessins annexés, donnés à titre d'exemples non limitatifs, fera bien comprendre en quoi consiste l'invention et comment elle peut être réalisée.

Sur les dessins annexés :
- de la figure 1, le navire exemplifié est vu de côté, c'est-à-dire latéralement,
- de la figure 2, le navire est vu en coupe verticale transversale passant par la quille, et
- de la figure 3, le navire est vu de dessus.

### Dispositif

Sur la figure 1, on a représenté le navire 1 de surface de l'invention à propulsion mécanique qui comporte une coque 2 fusiforme très étroite. Cette coque très étroite ne donne pas de stabilité transversale au navire 1 qui a une forme très effilée et qui fait qu'avec cette coque à étrave effilée on obtient un navire perce-vague. A la partie inférieure de la coque 2 est installée une quille 3 à bulbe 6. Le bulbe 6 étant à l'extrémité inférieure de quille, celui-ci est relié à la coque par une partie de liaison 5 de la quille 3. La carène, les œuvres mortes et le pont 4 sont dessinés pour être du de type « perce vague », c'est à dire que la répartition des volumes et les angles d'entrée d'eaux sont conçus pour minimiser la poussée verticale lors de la rencontre de la coque avec les vagues (poussée d'Archimède et pressions dynamiques).

La quille 3 à bulbe 6 comporte, de préférence dans le bulbe 6, un lest qui donne de la stabilité transversale au navire 1. Ce lest est un matériau lourd spécifique, par exemple plomb ou uranium, et/ou correspond à des équipements, notamment de mesure, installés dans le bulbe 6.

Le navire 1 de surface de l'invention se distingue donc des bateaux à propulsion mécanique qui ont une géométrie qui leurapporte une stabilité de forme visant à maintenir l'assiette horizontale du bateau lors du déplacement des masses emportées et des mouvements générés par la mer ou l'océan.

Les éléments du navire au-dessus de la ligne de flottaison et notamment ceux sur le pont sont d'une hauteur réduite afin que le centre de gravité du navire avec sa quille soit très bas. Le navire ne comporte pas de voile, de mât ou de gréement ou tout autre équipement destiné à se servir de la force du vent. En pratique, il est conçu pour avoir peu de prise au vent. Il aura donc un écho radar faible du fait de sa forme, sa taille et sa faible hauteur des parties émergées. Sa coque et les matériaux le constituant peuvent être choisis en fonction des besoins. Par exemple des métaux pour conserver un écho radar ou des matériaux composites, notamment fibre de verre, dans le cas contraire. Bien que le navire n'utilise pas le vent pour sa propulsion et donc qu'il ne comporte pas de mat ou autre appendice en hauteur dédié à l'utilisation du vent pour la propulsion, le navire peut cependant comporter une mature servant notamment à porter les équipements radios et/ou optiques et/ou génératrice éolienne et/ou capteurs, ainsi qu'à remonter aussi haut que possible les éventuelles prises d'air utiles à certains modes de fonctionnement du drone.

Grâce à la forme très étroite de la coque 2 aussi visible sur les figures 2 et 3, le navire 1 a une très faible résistance à l'avancement eu égard à sa longueur. La coque 2 avec la quille 3 permet de minimiser les mouvements de tangage. La coque 2 est capable de dépasser avec très peu d'énergie la vitesse limite de carène et de passer en survitesse sans pour autant être de formes dites « planantes ».

Plus précisément, le navire 1 a une configuration qui lui permet de naviguer à des vitesses correspondant à un nombre de Froude supérieur à 0,45. On rappelle que le nombre de Froude est le rapport entre la longueur de la carène et la vitesse. Cette longueur de carène est inférieure à 20 mètres et supérieure à 2,5 mètres selon le mode de réalisation et la vitesse maximale toujours selon le mode de réalisation peut atteindre les 30 nœuds. Du fait des formes des entrées et sorties d'eaux du présent navire, qui est perce vague, la longueur de carène est en pratique identique ou quasi-identique à la longueur totale du navire.

Le navire 1 dont la longueur totale est inférieure à 20 mètres et qui a une longueur minimale d'au moins 2,5 mètres, présente un rapport largeur totale sur longueur totale inférieur à 0,2.

Par rapport aux navires à propulsion mécanique classiques qui n'en n'ont pas besoin, et en particulier les navires à vitesse élevée pour lesquels ce serait un handicap, il comporte une quille lestée. Cette quille est utile à la stabilité du présent navire du fait que ce dernier qui a une forme très effilée/fusiforme n'a aucune ou quasi aucune stabilité transversale de forme, contrairement aux navires à propulsion mécanique classiques. On rappelle que le présent navire est destiné à réaliser des mesures acoustiques dans l'eau et qu'il n'est pas destiné à « voler » au-dessus de l'eau, ni à « planer », sa quille comportant des appareils de mesure devant rester dans l'eau, leurs mouvements devant être le plus possible amortis. Il doit donc pouvoir percer les vagues tout en navigant à une vitesse élevée et avec une dépense en énergie réduite.

Le navire 1 comporte également dans cet exemple un gouvernail 7.

Le navire 1, qui n'est pas un modèle réduit d'un navire existant, est un drone destiné à réaliser des mesures acoustiques, les systèmes de mesures acoustiques, en particulières les transducteurs d'émission et de réception d'ondes acoustiques, sont disposés dans le bulbe 6 de la quille 3. En outre, la quille 3, en particulier son bulbe 6, comporte également une centrale d'attitude qui permet des corrections précises des mesures acoustiques du fait que cette centrale d'attitude est positionnée au plus près des transducteurs acoustiques.

Ce navire est autonome en ce qu'il comporte des moyens de propulsion mécaniques et une source d'énergie interne. Il ne s'agit donc pas d'un dispositif remorqué et/ou relié par un câble à un autre navire ou un autre équipement flottant ou non.

Grâce à la forme de la coque 2, on diminue la résistance à l'avancement aussi bien en eau calme qu'en eau agitée et on obtient une diminution des mouvements générés sur le navire 1 par l'agitation des vagues. La forme du navire 1 et de sa quille 3 permet d'améliorer les écoulements autour des transducteurs acoustiques et évite la formation de bulles ayant un effet masquant au niveau des transducteurs acoustiques. Il en résulte une diminution des « bruits » parasitant les mesures acoustiques dans les navires traditionnels.

Ce drone est donc propulsé mécaniquement et on utilise un moteur électrique ou à combustion interne ou même mixte, actionnant une ou plusieurs hélices ou une ou plusieurs turbines.

Dans un mode de réalisation préféré, la quille 3 est démontable est interchangeable. En outre dans une modalité évoluée, la quille 3 peut être plus ou moins remontée et elle est donc relevable, afin de pouvoir diminuer le tirant d'eau de l'embarcation du fait que la quille peut être positionnée à différentes hauteurs faisant ainsi varier le tirant d'eau du navire.

Il est également préféré que le bulbe 6 de la quille 3 soit interchangeable de la quille de manière à ce que le drone puisse être utilisé avec différentes configurations de transducteurs acoustiques.

## Revendications

1. Navire (1) de surface comportant une propulsion mécanique motorisée ainsi qu'une coque (2) fusiforme et une quille (3) en partie inférieure de la coque, la coque (2) étant allongée suivant une direction longitudinale du navire, la quille (3) comportant à son extrémité inférieure un bulbe (6) relié à la coque par une partie de liaison (5) de la quille, la largeur maximale de la partie de liaison (5) étant inférieure à la largeur maximale du bulbe (6), la longueur maximale de la partie de liaison (5) étant inférieure à la longueur maximale du bulbe (6), lesdites longueurs et largeurs étant respectivement considérées suivant la direction longitudinale du navire (1) et une direction transversale horizontale perpendiculaire à la direction longitudinale, où la coque (2) présente un rapport largeur totale sur longueur totale inférieur à 0,2 et une longueur maximale inférieure à 20 mètres et une longueur minimale d'au moins 2,5 mètres, et avec un rapport de la hauteur de la coque au-dessus de la ligne de flottaison et hors d'éventuels appendices sur la hauteur de la coque en-dessous de la ligne de flottaison inférieur à 0,8 et supérieur à 0,1, et où la propulsion mécanique motorisée comporte au moins un moteur électrique et/ou à combustion interne et actionnant directement ou indirectement une ou plusieurs hélices ou une ou plusieurs turbines, le navire ne comportant pas de voile, de mât ou de gréement ou tout autre équipement destiné à se servir de la force du vent, où la quille est lestée et où le navire est du type perce-vague et configuré pour naviguer à des vitesses correspondant à un nombre de Froude supérieur à 0,45 sans pour autant être de type « planant ».

2. Navire (1) selon la revendication 1, **caractérisé en ce qu'**il est un drone comportant des équipements de navigation informatiques télécommandés et/ou préprogrammés.

3. Navire (1) selon l'une quelconque des revendications précédentes, **caractérisé en ce qu'**il est destiné à réaliser des mesures acoustiques et qu'il comporte des systèmes de mesures acoustiques comportant des transducteurs d'émission et de réception d'ondes acoustiques, et **en ce qu'**au moins les transducteurs d'émission et de réception d'ondes acoustiques sont disposés dans le bulbe (6) de la quille (3).

4. Navire (1) selon l'une quelconque des revendications précédentes, **caractérisé en ce qu'**il comporte une centrale de mesure d'attitude comportant des capteurs de mesure d'attitude et **en ce qu'**au moins des capteurs de mesure d'attitude sont disposés dans le bulbe (6) de la quille (3).

5. Navire (1) selon l'une quelconque des revendications précédentes, **caractérisé en ce que** la quille (3) est interchangeable.

6. Navire (1) selon l'une quelconque des revendications précédentes, **caractérisé en ce que** la quille (3) est réglable en hauteur sous la coque (2) afin de pouvoir régler la profondeur du bulbe (6) par rapport à la coque (2).

7. Navire (1) selon l'une quelconque des revendications précédentes, **caractérisé en ce que** la partie de liaison (5) de la quille (3) a une longueur sensiblement identique sur toute sa hauteur.

8. Navire (1) selon l'une quelconque des revendications précédentes, **caractérisé en ce que** le rapport de la largeur maximale de la partie de liaison sur la largeur maximale du bulbe est compris entre 0,05 et 0,5.

## Patentansprüche

1. Oberflächenschiff (1) mit einem motorisierten mechanischen Antrieb sowie mit einem spindelförmigen Schiffskörper (2) und einem Kiel (3) am unteren Teil des Schiffskörpers (2), wobei sich der Schiffskörper (2) in einer Längsrichtung des Schiffs erstreckt, wobei der Kiel (3) an seinem unteren Ende einen mit dem Schiffskörper durch ein Verbindungsteil (5) des Kiels verbundenen Wulst (6) aufweist, wobei die maximale Breite des Verbindungsteils (5) kleiner als die maximale Breite des Wulstes (6) ist, wobei die maximale Länge des Verbindungsteils (5) kleiner als die maximale Länge des Wulstes (6) ist, wobei die Längen und die Breiten jeweils in der Längsrichtung des Schiffs (1) beziehungsweise in einer zur Längsrichtung senkrechten horizontalen Querrichtung betrachtet werden, wobei der Schiffskörper (2) ein Verhältnis der gesamten Breite zur gesamten Länge von weniger als 0,2 und eine maximale Länge von weniger als 20 m und eine minimale Länge von wenigstens 2,5 m aufweist, mit einem Verhältnis zwischen der Höhe des Schiffskörpers oberhalb der Wasserlinie, ohne eventuelle Zusätze, und der Höhe des Schiffskörpers unterhalb der Wasserlinie von weniger als 0,8 und größer als 0,1, und wobei der motorisierte mechanische Antrieb wenigstens einen eine oder mehrere Schiffsschrauben direkt oder indirekt antreibenden Elektromotor und/oder Verbrennungsmotor oder eine oder mehrere Turbinen aufweist, wobei das Schiff kein Segel, keinen Mast, keine Takelage noch jegliche andere Ausstattung aufweist, die dazu dient, sich der Windkraft zu bedienen, wobei der Kiel mit einem Ballast versehen ist und wobei das Schiff vom Typ eines Wellendurchdringers ist und dazu ausgelegt ist, bei Geschwindigkeiten zu fahren, die einer Froude-Zahl von mehr als 0,45 entspricht ohne jedoch vom "schwebenden" Typ zu sein.

2. Schiff (1) gemäß Anspruch 1, **dadurch gekennzeichnet, daß** es eine Drone ist, die ferngesteuerte und/oder vorprogrammierte datenverarbeitende Navigationsausrüstungen aufweist.

3. Schiff (1) gemäß einem der vorangehenden Ansprüche, **dadurch gekennzeichnet, daß** es dazu bestimmt ist, akustische Messungen auszuführen, und daß es akustische Meßsysteme aufweist, die Umformer zum Senden und Empfangen von akustischen Wellen aufweisen, und daß wenigstens die Umformer zum Senden und Empfangen von akustischen Wellen in dem Wulst (6) des Kiels (3) angeordnet sind.

4. Schiff (1) gemäß einem der vorangehenden Ansprüche, **dadurch gekennzeichnet, daß** es eine Zentrale zum Messen der Lage aufweist, die Sensoren zum Messen der Lage aufweist, und daß wenigstens einer der Sensoren im Wulst (6) des Kiels (3) angeordnet ist.

5. Schiff (1) gemäß einem der vorangehenden Ansprüche, **dadurch gekennzeichnet, daß** der Kiel (3) auswechselbar ist.

6. Schiff (1) gemäß einem der vorangehenden Ansprüche, **dadurch gekennzeichnet, daß** der Kiel (3) in der Höhe unter dem Schiffskörper (2) einstellbar ist, um die Tiefe der Wulst (6) gegenüber dem Schiffskörper (2) einstellen zu können.

7. Schiff (1) gemäß einem der vorangehenden Ansprüche, **dadurch gekennzeichnet, daß** das Verbindungsteil (5) des Kiels (3) über seine gesamte Höhe eine im Wesentlichen gleiche Länge aufweist.

8. Schiff (1) gemäß einem der vorangehenden Ansprüche, **dadurch gekennzeichnet, daß** das Verhältnis der maximalen Breite des Verbindungsteils zur maximalen Breite der Wulst zwischen 0,05 und 0,5 beträgt.

## Claims

1. A mechanically propelled surface vessel (1) having a fusiform hull (2) and a keel (3) in the lower part of the hull, the hull (2) being elongated in a longitudinal direction of the vessel, the keel (3) having at its lower end a bulb (6) linked to the hull by a linking part (5) of the keel, the maximum width of the linking part (5) being smaller than the maximum width of the bulb (6), the maximum length of the linking part (5) being smaller than the maximum length of the bulb (6), said lengths and widths being considered in the longitudinal direction of the vessel (1) and in a horizontal transverse direction perpendicular to the longitudinal direction, respectively,
wherein the hull (2) has total width to total length ratio of less than 0.2 and a maximum length of less than 20 metres and a minimum length of at least 2.5 metres, and with a ratio of the hull height above the waterline and except possible appendices thereof to the hull height under the waterline lower than 0.8 and higher than 0.1, and wherein the mechanical propulsion includes at least one electrical motor and/or internal combustion engine and operating directly or indirectly one or several propellers or one or several turbines, the vessel having no sail, mast or rigging, or any other equipment intended to use the force of the wind,
wherein the keel is ballasted and
wherein the vessel is of the wave-piercing type and is configured to sail at speeds corresponding to a Froude number higher than 0.45 without however being of the "planning" type.

2. The vessel (1) according to claim 1, wherein in that it is a drone containing remote-controlled and/or pre-programmed computer navigation equipment.

3. The vessel (1) according to any one of the preceding claims, wherein it is intended for acoustic measurements and contains acoustic measurement systems including acoustic wave transmission and reception transducers, and wherein at least the acoustic wave transmission and reception transducers are arranged in the bulb (6) of the keel (3).

4. The vessel (1) according to any one of the preceding claims, wherein it contains an attitude measurement unit including attitude measurement sensors, and wherein at least attitude measurement sensors are arranged in the bulb (6) of the keel (3).

5. The vessel (1) according to any one of the preceding claims, wherein the keel (3) is interchangeable.

6. The vessel (1) according to any one of the preceding claims, wherein the keel (3) is adjustable in height under the hull (2) so that the depth of the bulb (6) with respect to the hull (2) can be adjusted.

7. The vessel (1) according to any one of the preceding claims, wherein the linking part (5) of the keel (3) has a substantially identical length over the whole height thereof.

8. The vessel (1) according to any one of the preceding claims, wherein the ratio of the maximum width of the linking part to the maximum width of the bulb is comprised between 0.05 and 0.5.
